# EUROPÄISCHE PATENTSCHRIFT

(11) **EP 1 350 880 B1**
(45) Veröffentlichungstag und Bekanntmachung des Hinweises auf die Patenterteilung: **07.03.2007**
(21) Anmeldenummer: 03001146.4
(22) Anmeldetag: 21.01.2003
(51) Int. Cl.: D06F 37/06

(54) **Waschmaschine mit Mitnehmer**
Washing machine with baffle
Machine à laver avec nervure d'entraînement

(30) Priorität: 06.04.2002 DE 10215215
(43) Veröffentlichungstag der Anmeldung: 08.10.2003
(62) Teilanmeldung aus: 06026891.9
(73) Patentinhaber: Electrolux Home Products Corporation N.V., 1930 Zaventem (BE)
(72) Erfinder: Neusser, Horst, 90478 Nürnberg (DE)
(74) Vertreter: Baumgartl, Gerhard Willi

(56) Entgegenhaltungen:
- WO-A-00/75411
- WO-A-02/052090
- DE-A- 4 021 533
- DE-A- 19 860 529
- FR-A- 1 136 981
- PATENT ABSTRACTS OF JAPAN vol. 1998, no. 14, 31. Dezember 1998 (1998-12-31) -& JP 10 235075 A (SHARP CORP), 8. September 1998 (1998-09-08)

## Beschreibung

Die Erfindung betrifft eine Waschmaschine gemäß dem Oberbegriff des Patentanspruchs 1 bzw. des Patentanspruchs 2.

Wäsche wird in Haushalten aber auch in Waschsalons üblicherweise in Waschmaschinen gewaschen, die eine drehbare, die Wäsche aufnehmende Trommel aufweisen. Der Waschvorgang wird neben Zugabe von Reinigungsmitteln in eine Waschflüssigkeit maßgeblich auch durch eine mechanische Bearbeitung des Wäschepostens beeinflusst. Zu diesem Zweck weist die Trommel an ihrem Trommelmantel insbesondere rippenförmige Mitnehmer auf, die bei der Drehbewegung der Wäschetrommel den Wäscheposten anheben, bis er sich von der ihn mitnehmenden Rippe löst und nach unten fällt, um von der nachfolgende Mitnehmerrippe erneut angehoben zu werden. Teilweise vollzieht der Wäscheposten dabei eine Drehbewegung um eine ihn durchlaufende Drehachse. Die Dauer eines Waschprogrammes hängt wesentlich nicht nur von der Menge und Konzentration des zugegebenen Reinigungsmittels sondern auch von der Intensität der Waschmechanik ab.

Derartige Waschmaschinen sind beispielsweise jeweils aus FR-A-1 136 981, JP-A-10235075, WO-A-00/75411 und DE-A-4021533 bekannt.

Es ist Aufgabe der Erfindung, eine Waschmaschine und ein Verfahren zum Waschen von Wäsche in einer Waschmaschine anzugeben, durch welche eine Verkürzung der Waschzeit eines Waschprogrammes ermöglicht ist.

Diese Aufgabe wird bezüglich der Waschmaschine nach den Merkmalen des Patentanspruches 1 bzw. des Patentanspruches 2 gelöst. Vorteilhafte Weiterbildungen der Waschmaschine sind in den von Patentanspruch 1 bzw. 2 abhängigen Unteransprüchen angegeben.

Der wesentliche Kern der Erfindung liegt darin, dass auf die Wäsche eine erhöhte mechanische Einwirkung ausgeübt wird. Dies wird dadurch erzielt, dass die Wäsche in der Wäschetrommel, welche sich in einer Tiefenrichtung erstreckt, über die Trommeltiefe betrachtet in einem Tiefenbereich höher angehoben wird als in einem anderen Tiefenbereich. Auf diese Weise wird der Wäscheposten nicht lediglich zu einer Wälzbewegung veranlasst, es findet vielmehr zusätzlich ein Verwinden des Wäschepostens statt, was einen zusätzlichen mechanischen Einfluss auf die Wäsche verursacht.

Eine diese erhöhte Mechanik ausübende Waschmaschine ist dadurch gekennzeichnet, dass in einer rotierenden zylindrischen Trommel an deren Trommelmantel wenigstens ein Mitnehmer zum zumindest teilweisen Umführen der Wäsche angeordnet ist, wobei dieser Mitnehmer sich von seiner Bodenfläche, über welche er an dem Trommelmantel angekoppelt ist, bis zu seiner vom Trommelmantel beabstandeten Deckfläche oder Oberkante erstreckt, wobei die Deckfläche oder Oberkante über ihre Länge betrachtet wenigstens zwei unterschiedlichen Winkelbereichen bei jeweiliger Projektion auf die Trommelrückwand zugeordnet ist. Somit wird beispielsweise im vorderen Bereich der Trommel der zusammenhängende Wäscheposten stärker angehoben, als im hinteren Bereich der Trommel, wenn bei der Drehbewegung der Trommel die Oberkante des Mitnehmers im hinteren Bereich der Oberkante des Mitnehmers im vorderen Bereich nachläuft.

Ein solcher Versatz der Oberkante der Mitnehmerrippe über die Tiefe der Wäschetrommel gesehen kann dadurch erreicht werden, dass der Mitnehmer mehrteilig aufgebaut ist und die einzelnen Mitnehmerteile treppenartig am Trommelmantel angeordnet sind. Es hat sich herausgestellt, dass dann eine teilweise Überlappung der einzelnen Treppenstufen günstig ist. Vorzugsweise ist der Mitnehmer jedoch einstückig ausgebildet und weist eine Oberkante oder Deckfläche auf, die eine S-Form oder Z-Form hat. Eine solche Ausbildung des Mitnehmers hat jedenfalls Vorteile bei der Montage gerade wegen der Einstückigkeit. Ein weiterer Vorteil liegt darin, dass sich bei jedem Mitnehmer eine über einen besonders großen Winkelbereich sich erstreckende Auflagefläche auf dem Trommelmantel ergibt, so dass die Trommel besonders gut versteift wird. Damit kann auch eine Kostenreduzierung durch Reduzierung der Dicke des verwendeten Blechmaterials erreicht werden.

Eine besondere Ausgestaltung der Erfindung sieht vor, dass die Bodenfläche des Mitnehmers wenigstens annähernd rechteckig ist oder eine annähernd rechteckige Grundform mit abgerundeten kurzen Seiten aufweist, so dass für eine sichere Befestigung am Trommelmantel eine ausreichende Auflagefläche vorliegt und dass der Mitnehmer sich bis zu seiner Deckfläche bzw. Oberkante verjüngt. In der dreidimensionalen Ausbildung ist ein solcher Mitnehmer mit einem Gebirgszug vergleichbar, der einen rechteckigen Talbereich und einen S- bzw. Z-förmigen Gebirgskamm aufweist.

Eine besonders geeignete Ausbildungsform der Erfindung sieht eine S- oder Z-förmige Ausbildung nicht nur der Deckfläche bzw. Oberkante sondern auch der Bodenfläche des Mitnehmers vor. Eine derartige Ausgestaltung bewirkt infolge einer vergrößerten Auflagefläche eine zusätzliche Versteifung des Trommelmantels und der Mitnehmer ist zudem sicherer am Trommelmantel zu fixieren. Darüber hinaus kann durch diese besondere Gestalt des Mitnehmers ein deutlich höherer Versatz der einzelnen Deckflächen- bzw. Oberkantenbereiche eingestellt werden, was eine weitere Erhöhung der mechanischen Einwirkung zur Folge hat.

Eine weitergehende Verkürzung der Waschzeit kann dadurch erzielt werden, dass der Mitnehmer eine erste Flanke und eine der ersten Flanke gegenüberliegende zweite Flanke aufweist, wobei die erste Flanke wenigstens in einem Teilbereich der Mitnehmerlänge einer ansteigenden Gerade oder einer ansteigenden gekrümmten Kurve folgt und die zweite Flanke wenigstens in einem Teilbereich der Mitnehmerlänge senkrecht zum Trommelmantel liegt. Ist die senkrechte Flanke in Drehrichtung hinten liegend, so führt dieser steile Abfall der Mitnehmer-Rückseite zu einer Verwirbelung der Waschflüssigkeit, wobei derart verwirbeltes Wasser ebenfalls verstärkt mechanisch auf die Wäsche einwirkt und darüber hinaus beim Spülen der Wäsche deren Durchflutung verbessert.

Da während des Waschvorganges die Wäschetrommel üblicherweise mehrfach ihre Drehrichtung ändert, ist es besonders günstig, wenn bei einer S-förmig oder Z-förmig ausgebildeten Oberkante oder Deckfläche des Mitnehmers im Verlauf dieser S- bzw. Z-Form die erste und die zweite Flanke ihre Ausrichtungen tauschen. Auf diese Weise weist der Mitnehmer in jeder Drehrichtung teilweise eine steil ausgebildete Rückseite für diesen Verwirbelungsvorgang auf.

Die unterschiedliche Ausbildung der ersten und der zweiten Flanke hat auch einen Einfluss auf den Mitnahmeeffekt des jeweiligen Mitnehmerbereiches. Bei einer schräg ausgebildeten Flanke ist die Mitnahme des Wäschepostens deutlich geringer gegeben. Aus diese Grund ist es besonders günstig und der Erhöhung der mechanischen Einwirkung besonders zuträglich, wenn im Bereich der vorlaufenden Oberkante bzw. Deckfläche der Wäscheposten auf eine schräge Kante trifft, während im Bereich der nachlaufenden Oberkante bzw. Deckfläche eine steile Flanke vorliegt. Somit löst sich der Wäscheposten von der vorlaufenden Oberkante bzw. Deckfläche noch früher und die Verwindung des Wäschepostens ist noch deutlicher ausgeprägt.

Sind, wie allgemein üblich, in einer Wäschetrommel mehrere Mitnehmer umfasst, so kann im Verlauf einer Umdrehung durch eine ggf. mehrfach wechselnde Verwindungsrichtung die Waschmechanik weiter verbessert werden. Dies wird dadurch erreicht, dass bei wenigstens zwei hintereinander geschalteten Mitnehmern das Vorzeichen des Versatzes der Deckflächen- oder Oberkantenbereiche wechselt.

Die Erfindung wird nachstehend, auch hinsichtlich weiterer Merkmale und Vorteile, anhand eines Ausführungsbeispieles und unter Bezugnahme auf die beiliegenden Zeichnungen näher erläutert.

Hierbei zeigen:
- Figur 1: eine schematische Darstellung einer die Wäsche aufnehmenden Trommel einer erfindungsgemäßen Waschmaschine in Schnittansicht,
- Figur 2: eine Schnittansicht eines Mitnehmers,
- Figur 3: eine Draufsicht auf den Mitnehmer in Richtung der Pfeile III von Figur 1, und
- Figur 4: eine bevorzugte Ausführungsform des Mitnehmers in perspektivischer Darstellung.

In FIG 1 ist eine die Wäsche aufnehmende Trommel 1 einer Waschmaschine in Schnittansicht gezeigt. Die Trommel 1 weist an ihrem etwa zylinderförmigen Trommelmantel 2 drei gleichmäßig voneinander beabstandete, etwa rippenförmige Mitnehmer 3 auf, die in den Trommelinnenraum vorstehen und die Wäsche teilweise umführen bzw. in eine höhere Position heben. Die Trommel 1 ist um eine etwa horizontale Drehachse A drehbar, wobei die Trommel 1 wechselweise im Uhrzeigersinn und entgegengesetzt zum Uhrzeigersinn gedreht wird.

Die Mitnehmer 3 weisen, wie in den FIG 2 und 3 als eine erste Ausbildungsform gezeigt ist, eine erste Flanke 4 und eine der ersten Flanke 4 gegenüberliegende zweite Flanke 5 auf, die jeweils bereichsweise konkav bzw. nach innen gewölbt ausgebildet sind. Im konkreten Ausführungsbeispiel gemäß den FIG 1 bis 3 umfasst die erste Flanke 4 einen vorderen, der Trommelstirnwand 9 zugeordneten Bereich 4a, der konkav ausgebildet ist, sowie einen hinteren, der Trommelrückwand 10 zugeordneten Bereich 4b, der eben geformt ist und im wesentlichen senkrecht auf dem Trommelmantel 2 angeordnet ist. Etwa bei der Hälfte der Länge L des Mitnehmers 3 ist ein Übergangsbereich 8 gebildet, bei dem der konkav ausgebildete Bereich 4a kontinuierlich in den eben geformten Bereich 4b übergeht. Die zweite Flanke 5 ist derart ausgebildet, dass dem vorderen, konkav ausgebildeten Bereich 4a der ersten Flanke 4 ein vorderer, eben geformter und etwa senkrecht auf dem Trommelmantel 2 positionierter Bereich 5a gegenüberliegt. In entsprechender Weise liegt dem hinteren, eben geformten Bereich 4b der ersten Flanke 4 ein hinterer, konkav ausgebildeter Bereich 5b der zweiten Flanke 5 gegenüber. Im Übergangsbereich 8 geht der eben geformte Bereich 5a kontinuierlich in den konkav ausgebildeten Bereich 5b über. Durch die oben beschriebene wechselweise bzw. wechselseitige Anordnung der konkav ausgebildeten Bereiche 4a, 5b und der eben geformten Bereiche 4b, 5a wird ein verhältnismäßig schmaler Mitnehmer 3 erhalten, dessen Breite über die gesamte Länge L im wesentlichen konstant ist.

Die erste Flanke 4 und die zweite Flanke 5 grenzen an einen flächig ausgebildeten Scheitelbereich 6 an, der sich im wesentlichen über die Länge L des Mitnehmers 3 erstreckt. Der Scheitelbereich 6 ist entsprechend dem überwiegend asymmetrischen Querschnitt des Mitnehmers 3 an den vorderen Bereichen 4a und 5a sowie an den hinteren Bereichen 4b und 5b außermittig über der am Trommelmantel 2 liegenden Basis des Mitnehmers 3 positioniert und im Übergangsbereich 8 etwa S-förmig gebogen. Der Scheitelbereich 6 ist mit Öffnungen 7 versehen, um die vom Mitnehmer 3 aufgenommene Waschflüssigkeit an der höchstmöglichen Position auf die Wäsche abzugeben. Der mit dem erfindungsgemäßen Mitnehmer 3 umgeführte Wäscheposten wird einer verstärkten mechanischen Behandlung ausgesetzt. Dies geschieht dadurch, dass der über die gesamte Trommeltiefe sich erstreckende Wäscheposten durch den Mitnehmer 3 unterschiedlich stark angehoben wird. Der von der vorderen Mitnehmerhälfte transportierte Wäschepostenteil trifft auf den dort vorhandenen konkaven Flankenbereich 4a. Der Mitnehmerflankenbereich 4a weist durch seine konkave Ausbildungsform schlechte Mitnehmereigenschaften auf, da eine solche Ausbildung gleichsam als Rutsche für den Wäscheposten wirkt. Der vordere Wäschepostenteil wird somit nicht so stark angehoben, wie der hintere Wäschepostenteil, der auf den senkrecht zur Trommeloberfläche stehenden Flankenbereich 4b trifft. Das im vorderen und im hinteren Bereich der Wäschetrommel 1 unterschiedlich stark ausgeprägte Mitnahmeverhalten der Mitnehmers 3 bewirkt ein Abfallen des Wäschepostens zu unterschiedlichen Zeitpunkten, so dass der Wäscheposten insgesamt in sich verwunden und damit stärker mechanisch bearbeitet wird als bei einer über die gesamt Mitnehmerlänge gleichförmig ausgebildeten Flanke.

Eine weitere und bevorzugte Ausbildungsform gemäß Figur 4 verstärkt diesen Verwindungseffekt noch weiter. Der Mitnehmer 3' gemäß Figur 4 weist nicht nur einen Scheitelbereich 6 auf, dessen vorderer und hinterer Abschnitt zueinander versetzt angeordnet sind und dessen Mittelbereich etwa S-förmig ausgestaltet ist, vielmehr findet sich eine solche geometrische Ausgestaltung auch am Boden des Mitnehmers 3' wieder, an welchem der Mitnehmer 3' mit der Trommelinnenfläche 2 gekoppelt ist. Gegenüber der Ausbildungsform des Mitnehmers 3 gemäß Figuren 1 bis 3 ist allerdings die S-Form des Mitnehmers 3' gemäß Figur 4 spiegelverkehrt, d. h. die vorlaufende Mitnehmerhälfte befindet sich bei Drehung der Trommel im Uhrzeigersinn (ausgehend von Figur 1) nunmehr in der vorderen Trommelhälfte. An einer solcher vorlaufenden Mitnehmerhälfte fällt der dadurch mitgenommene Wäscheposten zeitlich früher ab. Der Effekt des früheren Abfallens wird zudem noch durch den in diesem Teil ebenfalls analog zu den Figuren 1 bis 3 konkav ausgebildeten Bereich 4a' der Flanke 4 verstärkt. Gegenüber der Ausbildung des Mitnehmers 3 gemäß Figuren 1 bis 3 fallen bei der Ausbildung gemäß Figur 4 die Zeitpunkte des Abfalls der Wäschepostenteilbereiche deutlich stärker auseinander. Somit ergibt sich ein weitaus stärkerer Verwindungseffekt innerhalb des Wäschepostens.

Beiden Ausführungsformen gemäß Figuren 1 bis 3 sowie gemäß Figur 4 ist gemeinsam, dass eine ausgeprägte Behandlung der Wäsche mit verwirbelter Waschflüssigkeit erfolgt. Diese besondere Verwirbelung der Waschflüssigkeit ergibt sich am steil abfallenden Flankebereich 4b, 4b' bzw. 5a 5a', je nachdem, welche Drehrichtung die Trommel 1 aufweist. Üblicherweise werden Waschmaschinen im Reversierbetrieb, d. h. mit wechselnder Trommeldrehrichtung, betrieben, wobei in jeder Drehrichtung jeweils ein steil abfallender Trommelflankenbereich 4b, 4b' bzw 5a, 5a' vorliegt. Die Verwirbelung der Waschflüssigkeit kommt dadurch zustande, dass der steil abfallende Flankenbereich 4b, 4b' bzw. 5a. 5a' sich an der Rückseite des Mitnehmers 3, 3' entsprechend der Drehrichtung der Trommel, befindet und die den Mitnehmer 3, 3' überflutende Waschflüssigkeit eine Abrisskante zwischen Scheitel 6 und Steilflankenbereich 4b, 4b' bzw. 5a, 5a' vorfindet, welche diesen Verwirbelungseffekt einstellt.

## Patentansprüche

1. Waschmaschine mit einer um eine etwa horizontale Drehachse (A) drehbaren, die Wäsche aufnehmenden zylindrischen Trommel (1), an deren Trommelmantel (2) mindestens ein Mitnehmer (3,3') zum zumindest teilweisen Umführen der Wäsche angeordnet ist, wobei der Mitnehmer (3,3') sich von seiner Bodenfläche, über welche der Mitnehmer (3,3') an den Trommelmantel (2) angekoppelt ist, bis zu seiner vom Trommelmantel (2) beabstandeten Deckfläche (6) oder Oberkante erstreckt, wobei die Deckfläche (6) oder Oberkante über ihre Länge betrachtet wenigstens zwei unterschiedlichen Winkelbereichen bei jeweiliger Projektion auf die Trommelrückwand (10) zugeordnet ist, **dadurch gekennzeichnet, dass** die Oberkante oder Deckfläche (6) des Mitnehmers (3, 3') S-förmig oder Z-förmig ausgebildet ist, wobei durch den S- bzw. Z-förmigen Verlauf ein Versatz der Oberkante oder Deckfläche (6) der Mitnehmerrippe über die Tiefe der Wäschetrommel (1) gesehen eingestellt ist, sodass bei einer Drehbewegung der Trommel die Wäsche in der Wäschetrommel (1) über die Trommeltiefe betrachtet in einem Tiefenbereich höher angehoben wird als in einem anderen Tiefenbereich und wobei die beiden Enden der Oberkante oder Deckfläche (6) des Mitnehmers (3, 3') jeweils über annähernd die halbe Trommeltiefe zur Trommelachse parallel ausgerichtet sind.

2. Waschmaschine mit einer um eine etwa horizontale Drehachse (A) drehbaren, die Wäsche aufnehmenden zylindrischen Trommel (1), an deren Trommelmantel (2) mindestens ein Mitnehmer (3,3') zum zumindest teilweisen Umführen der Wäsche angeordnet ist, wobei der Mitnehmer (3,3') sich von seiner Bodenfläche, über welche der Mitnehmer (3,3') an den Trommelmantel (2) angekoppelt ist, bis zu seiner vom Trommelmantel beabstandeten Deckfläche (6) oder Oberkante erstreckt, wobei die Deckfläche (6) oder Oberkante über ihre Länge betrachtet wenigstens zwei unterschiedlichen Winkelbereichen bei jeweiliger Projektion auf die Trommelrückmand (10) zugeordnet ist, **dadurch gekennzeichnet, dass** der Mitnehmer (3, 3') mehrteilig ist und die Mitnehmerteile treppenartig am Trommelmantel (2) angeordnet sind, sodass ein Versatz der Oberkante oder Deckfläche (6) des Mitnehmers (3, 3') über die Tiefe der Wäschetrommel (1) gesehen derart eingestellt ist, dass bei einer Drehbewegung der Trommel die Wäsche in der Wäschetrommel (1) über die Trommeltiefe betrachtet in einem Tiefenbereich höher angehoben wird als in einem anderen Tiefenbereich.

3. Waschmaschine nach Anspruch 1, **dadurch gekennzeichnet, dass** die Bodenfläche des Mitnehmers (3, 3') wenigstens annähernd rechteckig ist und dass der Mitnehmer (3, 3') sich bis zu seiner Deckfläche (6) bzw. Oberkante verjüngt.

4. Waschmaschine nach Anspruch 1, **dadurch gekennzeichnet, dass** auch die Bodenfläche eine S-förmige oder Z-förmige Ausbildung aufweist.

5. Waschmaschine nach wenigstens einem der Ansprüche 1 bis 4, **dadurch gekennzeichnet, dass** der Mitnehmer (3, 3') einen ersten Flankenbereich (4a, 4a', 5b, 5b') und einen dem ersten Flankenbereich (4a, 4a', 5b, 5b') gegenüberliegenden zweiten Flankenbereich (4b, 4b', 5a, 5a') aufweist, wobei der erste Flankenbereich (4a, 4a', 5b, 5b') wenigstens in einem Teilbereich der Mitnehmerlänge einer ansteigenden Geraden oder einer ansteigenden gekrümmten Kurve folgt und der zweite Flankenbereich (4b, 4b', 5a, 5a') wenigstens in einem Teilbereich der Mitnehmerlänge senkrecht auf dem Trommelmantel (2) steht.

6. Waschmaschine nach Ansprüche 1 und 5, **dadurch gekennzeichnet, dass** im Verlauf der S- bzw. Z-Form der erste (4a, 4a', 5b, 5b') und der zweite Flankenbereich (4b, 4b', 5a, 5a') ihre Ausrichtungen tauschen.

7. Waschmaschine nach wenigstens einem der Ansprüche 1 bis 6, **dadurch gekennzeichnet, dass** mehrere Mitnehmer (3, 3') umfasst sind und der Versatz der Deckflächen- oder Oberkantenbereiche wenigstens einmal im Vorzeichen wechselt.

## Claims

1. Washing machine having a cylindrical drum (1) receiving the laundry which can be rotated about an approximately horizontal axis of rotation (A), on the drum casing (2) of which is arranged at least one driver (3, 3') for at least partial circulation of the laundry, wherein the driver (3, 3') extends from its base surface, via which the driver (3, 3') is coupled to the drum casing (2), as far as its top surface (6) or upper edge spaced from the drum casing (2), wherein the top surface (6) or upper edge, considered over its length, is assigned to at least two different angular regions for particular projection onto the drum rear wall (10), **characterised in that** the upper edge or top surface (6) of the driver (3, 3') is designed to be S-shaped or Z-shaped, wherein due to the S-shaped or Z-shaped path, displacement of the upper edge or top surface (6) of the driver rib is adjusted, seen over the depth of the laundry drum (1), so that during a rotary movement of the drum, the laundry in the laundry drum (1), considered over the drum depth, is raised higher in one depth region than in a further depth region and wherein the two ends of the upper edge or top surface (6) of the driver (3, 3') are aligned parallel to the drum axis in each case over approximately half the drum depth.

2. Washing machine having a cylindrical drum (1) receiving the laundry which can be rotated about an approximately horizontal axis of rotation (A), on the drum casing (2) of which is arranged at least one driver (3, 3') for at least partial circulation of the laundry, wherein the driver (3, 3') extends from its base surface, via which the driver (3, 3') is coupled to the drum casing (2), as far as its top surface (6) or upper edge spaced from the drum casing, wherein the top surface (6) or upper edge, considered over its length, is assigned to at least two different angular regions for particular projection onto the drum rear wall (10), **characterised in that** the driver (3, 3') is multi-parted and the driver parts are arranged like steps on the drum casing (2), so that displacement of the upper surface or top surface (6) of the driver (3, 3') is adjusted, seen over the depth of the laundry drum (1), such that during a rotary movement of the drum, the laundry in the laundry drum (1), considered over the drum depth, is raised higher in one depth region than in a further depth region.

3. Washing machine according to claim 1, **characterised in that** the base surface of the driver (3, 3') is at least approximately rectangular and **in that** the driver (3, 3') is tapered as far as its top surface (6) or upper edge.

4. Washing machine according to claim 1, **characterised in that** even the base surface has an S-shaped or Z-shaped design.

5. Washing machine according to at least one of claims 1 to 4, **characterised in that** the driver (3, 3') has a first flank region (4a, 4a', 5b, 5b') and a second flank region (4b, 4b', 5a, 5a') opposite the first flank region (4a, 4a', 5b, 5b'), wherein the first flank region (4a, 4a', 5b, 5b') follows a rising straight line or a rising curved line at least in a part region of the driver length and the second flank region (4b, 4b', 5a, 5a') stands vertically on the drum casing (2) at least in a part region of the driver length.

6. Washing machine according to claims 1 and 5, **characterised in that** in the path of the S-shape or Z-shape, the first (4a, 4a', 5b, 5b') and the second flank region (4b, 4b', 5a, 5a') exchange their orientations.

7. Washing machine according to at least one of claims 1 to 6, **characterised in that** several drivers (3, 3') are included and the displacement of the top surface or upper edge regions changes at least once in sense.

## Revendications

1. Machine à laver avec un tambour (1) cylindrique apte à tourner autour d'un axe de rotation (A) à peu près horizontal, recevant le linge, à l'enveloppe de tambour (2) duquel est disposé au moins un organe d'entraînement (3, 3') pour l'entraînement au moins partiel du linge, où l'organe d'entraînement (3, 3') s'étend de sa face de fond, par laquelle l'organe d'entraînement (3, 3') est couplé à l'enveloppe de tambour (2), jusqu'à sa face de recouvrement (6) ou arête supérieure espacée de l'enveloppe de tambour (2), où la face de recouvrement (6) ou arête supérieure, vue sur sa longueur, est associée à au moins deux zones angulaires différentes lors d'une projection respective sur la paroi arrière (10) du tambour, **caractérisée en ce que** l'arête supérieure ou face de recouvrement (6) de l'organe d'entraînement (3, 3') est réalisée en forme de S ou de Z, où par la courbe en forme de S respectivement de Z, un décalage de l'arête supérieure ou face de recouvrement (6) de la nervure d'entraînement est réglé, vu sur la profondeur du tambour de linge (1) de sorte que lors d'un mouvement de rotation du tambour, le linge dans le tambour de linge (1), vu sur la profondeur du tambour, est relevé plus haut dans une zone de profondeur que dans une autre zone de profondeur, et où les deux extrémités de l'arête supérieure ou face de recouvrement (6) de l'organe d'entraînement (3, 3') sont orientées parallèlement respectivement sur environ la moitié de la profondeur de tambour à l'axe de tambour.

2. Machine à laver avec un tambour cylindrique (1) apte à tourner autour d'un axe de rotation (A) à peu près horizontal, recevant le linge, à l'enveloppe de tambour (2) duquel est disposé au moins un organe d'entraînement (3, 3') pour entraîner au moins partiellement le linge, où l'organe d'entraînement (3, 3') s'étend de sa face de fond, par laquelle l'organe d'entraînement (3, 3') est couplé à l'enveloppe de tambour (2), jusqu'à sa face de recouvrement (6) ou arête supérieure espacée de l'enveloppe de tambour, où la face de recouvrement (6) ou arête supérieure, vue sur sa longueur est associée à au moins deux zones d'angle différentes lors d'une projection respective sur la paroi arrière (10) du tambour, **caractérisée en ce que** l'organe d'entraînement (3, 3') est en plusieurs parties et que les parties de l'organe d'entraînement sont disposées à la manière d'un escalier à l'enveloppe de tambour (2) de sorte qu'un décalage de l'arête supérieure ou face de recouvrement (6) de l'organe d'entraînement (3, 3'), vu sur la profondeur du tambour de linge (1) est réglé de telle sorte que lors d'un mouvement de rotation du tambour, le linge dans le tambour de linge (1), vu sur la profondeur du tambour, est relevé dans une zone de profondeur plus haut que dans une autre zone de profondeur.

3. Machine à laver selon la revendication 1, **caractérisée en ce que** la face de fond de l'organe d'entraînement (3, 3') est au moins approximativement rectangulaire, et que l'organe d'entraînement (3, 3') diminue jusqu'à sa face de recouvrement (6) respectivement arête supérieure.

4. Machine à laver selon la revendication 1, **caractérisée en ce que** la face de fond également présente une réalisation en forme de S ou de Z.

5. Machine à laver selon au moins une des revendications 1 à 4, **caractérisée en ce que** l'organe d'entraînement (3, 3') présente une première zone de flanc (4a, 4a', 5b, 5b') et une deuxième zone de flanc (4b, 4b', 5a, 5a') opposée à la première zone de flanc (4a, 4a', 5b, 5b'), où la première zone de flanc (4a, 4a', 5b, 5b') suit au moins dans une zone partielle de la longueur de l'organe d'entraînement une droite ascendante ou une courbe courbée ascendante, et que la deuxième zone de flanc (4b, 4b', 5a, 5a') s'étend au moins dans une zone partielle de la longueur de l'organe d'entraînement perpendiculairement à l'enveloppe de tambour (2).

6. Machine à laver selon les revendications 1 et 5, **caractérisée en ce que** dans la configuration de la forme en S respectivement en Z, la première zone de flanc (4a, 4a', 5b, 5b') et la deuxième zone de flanc (4b, 4b', 5a, 5a') échangent leurs orientations.

7. Machine à laver selon au moins l'une des revendications 1 à 6, **caractérisée en ce que** plusieurs organes d'entraînement (3, 3') sont réalisés, et que le décalage des zones de face de recouvrement ou d'arête supérieure change au moins une fois de signe.
